# FASCICULE DE BREVET EUROPEEN

(11) **EP 3 848 548 B1**
(45) Date de publication et mention de la délivrance du brevet: **29.03.2023**
(21) Numéro de dépôt: 20151550.9
(22) Date de dépôt: 13.01.2020
(51) Int. Cl.: E05F 11/53, E05F 15/635, E05F 15/655

(54) **DISPOSITIF DE BLOCAGE PROVISOIRE D'UN SYSTÈME DE MANOEUVRE MOTORISÉ D'UN ÉQUIPEMENT D'UN VÉHICULE AUTOMOBILE**
PROVISORISCHE BLOCKIERVORRICHTUNG EINES MOTORISIERTEN BETÄTIGUNGSSYSTEMS EINER AUSSTATTUNG EINES KRAFTFAHRZEUGS
DEVICE FOR PROVISIONALLY LOCKING A SYSTEM FOR MOTORISED MANOEUVRING OF A DEVICE OF A MOTOR VEHICLE

(43) Date de publication de la demande: 14.07.2021
(73) Titulaire: Advanced Comfort Systems France SAS - ACS France, 79302 Bressuire Cedex (FR)
(72) Inventeur: GIRET, Frédéric, 79300 Boisme (FR); MARTINEAU, Daniel, 85700 Saint-Mesmin (FR); BONNIN, Arnaud, 79430 La Chapelle de Saint Laurent (FR)
(74) Mandataire: Vidon Brevets & Stratégie

(56) Documents cités:
- EP-A1- 1 302 617
- US-A1- 2017 356 231

## Description

### Domaine technique

Le domaine de l'invention est celui des véhicules automobiles.

Plus précisément, l'invention concerne les équipements mis en oeuvre dans les véhicules automobiles dont le déplacement est assuré par des moyens d'actionnement ou de manoeuvre comprenant un motoréducteur actionnant un câble par le biais d'un pignon d'entraînement.

Ces équipements sont, par exemple, les baies vitrées pour les pavillons de véhicules, connus sous le nom « baie flush », qui conçus pour être montés de façon affleurante avec la carrosserie, ou bien les moyens d'occultation totale ou partielle (tels que les stores à enrouleur) des surfaces vitrées de véhicules.

Plus précisément encore, l'invention concerne la conservation des moyens d'actionnement ou de manoeuvre de tels équipements dans une position prédéterminée, avant leur montage définitif et leur première utilisation dans un véhicule, ou bien lors d'une réparation.

### État de la technique

Les baies vitrées de surface importante sont devenues des éléments incontournables des véhicules automobiles modernes. Ménagées dans la carrosserie, elles permettent de proposer aux utilisateurs des véhicules au design nouveau et à l'habitacle lumineux.

On propose en particulier des pavillons de véhicules présentant des surfaces vitrées de plus en plus conséquentes, correspondant le cas échéant à l'intégralité ou à une partie essentielle du pavillon.

Ces baies vitrées comprennent un panneau fixe et un panneau mobile pouvant être déplacé par rapport au panneau fixe, pour obturer ou libérer une ouverture définie à côté du panneau fixe.

Les différents mouvements du panneau mobile sont contrôlés à partir du déplacement de deux éléments d'actionnement appelés navettes, une de chaque côté du pavillon, qui sont mobiles selon une seule direction, le long et à l'intérieur de rails prévus à cet effet.

Ce déplacement peut être motorisé, par exemple via un motoréducteur, contrôlant le déplacement des deux navettes de chacun des rails par le biais d'un pignon d'entraînement d'un câble relié aux navettes.

Il est également connu d'équiper les surfaces vitrées de véhicules de moyens d'occultation totale ou partielle. Il peut en effet être nécessaire de protéger les occupants des effets du soleil. Parmi les moyens d'occultation connus (store d'occultation à enrouleur ou vélum par exemple), on distingue les mises en oeuvre manuelles et motorisées, dans lesquelles le déplacement de la toile d'occultation, ou d'un vélum, entre une position déployée et une position repliée, est assuré par des moyens d'entraînement motorisé, typiquement un motoréducteur. Un tel motoréducteur actionne, par le biais d'un pignon d'entraînement, deux câbles respectivement connectés à chacune des extrémités de la barre de tirage de la toile d'occultation.

En règle générale, le motoréducteur n'est relié à l'équipement qu'au moment de l'installation ou du montage définitif de l'équipement dans le véhicule.

De la même façon, lorsqu'il est nécessaire de réparer l'équipement, le motoréducteur est désolidarisé de l'équipement. Dans ce cas de figure, la câble et le pignon d'entraînement sont libres de mouvement.

Il est donc nécessaire de prévoir une pièce spécifique, telle une cale, pour bloquer/maintenir temporairement le système de manoeuvre qui pourrait sans la présence de cette pièce être endommagé pendant le transport.

Cette pièce, qui est jetable, doit bien évidemment être retirée par l'opérateur une fois que le motoréducteur est relié à l'équipement lors de l'installation sur un véhicule. Si l'opérateur oublie de l'enlever, il y a un risque d'endommager l'équipement (le moteur en particulier).

Le document EP 1 302 617 A1 décrit un système de manoeuvre d'un équipement, comprenant un dispositif de blocage du système.

### Objectifs de l'invention

La présente invention a pour objectif de fournir un système de blocage temporaire des moyens d'actionnement ou de manoeuvre d'un équipement (moyens d'occultation ou panneau vitré mobile, par exemple), qui soit particulièrement simple à mettre en oeuvre dans un véhicule.

Un autre objectif de l'invention est de fournir un tel système de blocage temporaire qui permette un découplage rapide, ne nécessitant pas d'outil.

Encore un autre objectif de l'invention est de fournir un tel système de blocage temporaire qui soit peu coûteux à mettre en place dans un véhicule et qui génère un encombrement et un poids minimal.

### Exposé de l'invention

Ces objectifs sont atteints à l'aide d'un système de manoeuvre motorisé d'un équipement d'un véhicule automobile, selon la revendication 1, le système de manoeuvre comprenant un pignon d'entraînement d'un câble destiné à être entraîné en rotation autour d'un axe par un motoréducteur, le câble étant agencé pour d'une part coopérer avec la denture extérieure dudit pignon d'entraînement et pour d'autre part entraîner en translation au moins un élément d'actionnement de l'équipement, le pignon d'entraînement et le câble étant disposés dans un carter.

Selon invention, le dispositif de blocage comprend un ressort de compression selon l'axe A du pignon d'entraînement contre une face intérieure du carter et des moyens de blocage du pignon d'entraînement ménagés sur ladite face intérieure du carter et destinés à coopérer avec le pignon d'entraînement sous l'effet du ressort de compression lorsque le motoréducteur est désolidarisé du carter.

Ainsi, l'invention propose des moyens de blocage temporaire du système de manoeuvre d'un équipement de véhicule avant l'installation ou le montage définitif de l'équipement dans un véhicule, lorsque le motoréducteur du système de manoeuvre est démonté.

Ces moyens de blocage temporaire permettent de maintenir les moyens de manoeuvre de l'équipement dans une position prédéterminée de blocage, jusqu'au montage après réparation ou à la première utilisation de l'équipement.

Dans cette position prédéterminée de blocage, la denture du pignon d'entraînement est en prise (ou prend appui) avec des moyens de blocage ménagés sur la surface intérieure du carter logeant le pignon d'entraînement et le câble, ce qui empêche tout mouvement intempestif de ces derniers, et minimise donc les risques de détérioration. Cette position est conservée jusqu'au montage du motoréducteur sur le carter.

Selon un aspect particulier de l'invention, lorsque le motoréducteur est solidarisé au carter, le motoréducteur déplace le pignon d'entraînement suivant l'axe A entre une première position dans laquelle le pignon d'entraînement coopère avec les moyens de blocage et une deuxième position dans laquelle le pignon d'entraînement est désengagé des moyens de blocage.

Selon un aspect particulier de l'invention, le pignon d'entraînement comprend une denture intérieure destinée à coopérer avec un pignon intermédiaire relié à l'arbre de sortie du motoréducteur lorsque ce dernier est solidarisé au carter.

Selon un aspect particulier de l'invention, le pignon intermédiaire est désengagé de la denture intérieure du pignon d'entraînement lorsque le motoréducteur est désolidarisé du carter.

Selon l'invention, le câble porte une cannelure hélicoïdale configurée pour coopérer avec une denture extérieure du pignon d'entraînement.

Selon l'invention, le carter comprend une embase sur laquelle sont montés le pignon d'entraînement, le câble et le ressort de compression et un couvercle de fermeture venant se fixer sur l'embase, les moyens de blocage étant ménagés sur la surface intérieure du couvercle.

Selon un aspect particulier de l'invention, les moyens de blocage prennent la forme de creux disposés en une couronne et destinés à recevoir un bord latéral de la denture extérieure du pignon d'entraînement.

Selon un aspect particulier de l'invention, l'embase comprend un logement circulaire dans lequel est logé le ressort de compression prenant appui à une extrémité contre le fond du logement et à l'autre extrémité contre le pignon d'entraînement.

L'invention concerne également un équipement d'un véhicule automobile selon la revendication 7.

Selon un aspect particulier de l'invention, l'équipement est une baie vitrée ou un store à enrouleur.

### Exposé des figures

D'autres caractéristiques et avantages de l'invention apparaîtront à la lecture de la description suivante, d'un mode de réalisation particulier de l'invention, donnée à titre de simple exemple illustratif et non limitatif, illustré par les dessins annexés parmi lesquels :
- la figure 1 est une vue éclatée du dispositif de l'invention et du motoréducteur ;
- la figure 2 est une vue en coupe du dispositif de l'invention lorsqu'il est désengagé du motoréducteur ;
- la figure 3 est une vue en coupe du dispositif de l'invention lorsqu'il est accouplé au motoréducteur ;
- la figure 4 est une vue partielle du dispositif de l'invention montrant le pignon d'entraînement engrenant avec le câble de commande d'un équipement de véhicule automobile ;
- la figure 5 est une vue de dessous du dispositif de l'invention montrant le couvercle monté sur l'embase ;
- la figure 6 est une vue d'un pignon d'entraînement mis en oeuvre dans le dispositif de l'invention ;
- la figure 7 est une vue du couvercle mis en oeuvre dans le dispositif de l'invention.

### Description de l'invention

L'invention est décrite par la suite lorsqu'elle est mise en oeuvre en relation avec un toit ouvrant de véhicule.

Une telle baie vitrée comprend de façon classique un panneau fixe et un panneau mobile pouvant être déplacé par rapport au panneau fixe, pour obturer ou libérer une ouverture définie à côté du panneau fixe.

Les différents mouvements du panneau mobile sont contrôlés à partir du déplacement de deux navettes, une de chaque côté du pavillon, mobiles selon une seule direction, le long et à l'intérieur de rails prévus à cet effet. Ce déplacement est assuré par un système de manoeuvre motorisé, comprenant notamment un motoréducteur, contrôlant le déplacement des deux navettes par le biais d'un pignon d'entraînement et d'un ou de deux câbles de transmission du mouvement du moteur vers les navettes.

La figure 1 est une vue éclatée des éléments constituant le dispositif de manoeuvre motorisé de l'invention.

Il comprend un moteur d'actionnement, appelé par la suite motoréducteur, 2 et un support moteur 4 présentant un logement 41 cylindrique dans lequel sont destinés à être logés un ressort 6 de compression, un pignon d'entraînement 7 d'un câble 5 actionnant en translation les navettes du panneau mobile et un pignon primaire, ou intermédiaire, 22 monté sur l'arbre de sortie 23 du motoréducteur 2, dit pignon primaire, les deux pignons 7, 22 formant réducteur de vitesse.

Le support moteur 4 comprend en outre une rainure 42 de réception et de maintien du câble 5 de transmission du mouvement du motoréducteur 2 vers les navettes et de sa gaine 8. L'arbre de sortie 23 du motoréducteur 2 est relié au pignon primaire 22 destiné à engrener avec le pignon d'entraînement 7 du câble 5. Ce câble 5 est donc un des éléments qui transmettent l'énergie de traction/compression du motoréducteur 2 aux navettes pour mettre en mouvement le déplacement du panneau mobile. Le motoréducteur 2 commande ainsi le déplacement du panneau mobile et donc la fermeture ou l'ouverture de l'ouverture ménagée dans le panneau fixe.

Le couple et la vitesse de rotation du pignon d'entraînement 7 sont déterminés en fonction des forces et courses à prendre en compte. Le pignon d'entraînement 7, le pignon primaire 22 et l'arbre de sortie 23 du motoréducteur 2 sont mobiles en rotation autour de l'axe A.

Le câble 5 circule à l'intérieur de gaines 8 arrêtées en butée contre le support de moteur 4. Une première gaine pour le brin actif du câble 5 est en liaison avec les rails et une deuxième gaine pour le brin mort du câble 5 stocke et protège le surplus du câble.

Le pignon d'entraînement 7 comprend un corps de forme globalement annulaire muni de dents à sa périphérie externe (denture hélicoïdale) et de dents sur sa périphérie interne.

Le câble 5 présente une cannelure hélicoïdale 51 engrenant avec la denture extérieure 71 du pignon d'entraînement 7. La denture intérieure 72 du pignon d'entraînement 7 (à denture droite dans cet exemple) est destinée à coopérer avec le pignon primaire 22 prenant la forme d'une roue dentée (à denture droite dans cet exemple) présentant un corps de forme globalement annulaire muni de dents à sa périphérie externe.

Le support moteur 4 permet le positionnement du ou des câbles 5, du pignon d'entraînement 7, des gaines 8, et d'un ressort de compression 6 axiale destiné à plaquer le pignon d'entraînement 7 contre un couvercle 3. Ce couvercle 3 vient se fixer sur le support moteur 4 de sorte à former un carter. Le couvercle 3 est pourvu de moyens de blocage du pignon d'entraînement 7 lorsque le motoréducteur 2 est désolidarisé du support moteur 4. Ces moyens de blocage prennent ici la forme de creux formant une couronne qui sont usinés sur la surface intérieure du couvercle 3, autour de l'ouverture circulaire 31.

Le bord latéral des dents de la denture extérieure 71 du pignon d'entraînement 7 est destiné à coopérer avec la couronne de creux 32 de forme correspondante formant les moyens de blocage, comme cela est illustré sur la figure 4.

Plus précisément, lorsque le motoréducteur 2 est retiré, le ressort de compression 6 pousse le pignon d'entraînement 7 contre la surface intérieure du couvercle 3 selon l'axe A de sorte que le bord latéral des dents de la denture extérieure 71 du pignon d'entraînement 7 s'enchevêtre avec les reliefs en creux ménagés sur la surface intérieure du couvercle 3 (figures 2 et 4). Le pignon d'entraînement 7 est alors bloqué en rotation et le câble 5 ne peut plus coulisser. Ceci permet d'assurer un blocage automatique du pignon d'entraînement 7 en cas d'absence du motoréducteur 2. Ceci est notamment utile lors du transport du système de manoeuvre avant son montage définitif sur un véhicule ou lors d'une réparation. En vissant le motoréducteur 2 sur le support moteur 4 (figure 3), l'arbre de sortie 23 et le pignon primaire 22 traversent l'ouverture circulaire 31 du couvercle 3. Le pignon primaire 22 vient s'insérer dans le pignon d'entraînement 7 de sorte à engrener avec ce dernier, et le motoréducteur 2 pousse le pignon d'entraînement 7 en comprimant le ressort de compression 6 dans le logement 41 cylindrique de sorte que le pignon d'entraînement 7 se libère des reliefs de blocage du couvercle 3. En d'autres termes, le ressort de compression 6 est comprimé par le montage du motoréducteur 2. Le pignon d'entraînement 7 est alors libre de tourner et le câble 5 peut alors coulisser pour piloter les navettes pour mettre en mouvement le déplacement du panneau mobile.

Le dispositif de l'invention permet un maintien temporaire en position bloquée du système de manoeuvre motorisé d'un équipement d'un véhicule automobile, le ressort ayant pour rôle de plaquer le pignon d'entraînement 7 contre la surface intérieure du couvercle 3, pour désactiver ce dernier et empêcher tout mouvement intempestif du pignon d'entraînement 7 et du câble 5.

On assure donc un déblocage automatique par le montage du motoréducteur 2 sans avoir besoin d'enlever une pièce ou effectuer une action spécifique.

On note que l'effort du ressort de compression 6 axial sur le pignon d'entraînement 7 est transmis au pignon primaire 22 du motoréducteur 2 et participe ainsi à la réduction du bruit lors de l'inversion entre la marche avant et la marche arrière (menant/mené) dans le motoréducteur 2.

Le principe de l'invention est valable que le système de manoeuvre motorisé d'un équipement d'un véhicule automobile mette en oeuvre un ou deux câbles « poussé/tiré » (câble de traction et câble de poussée) reliés à une ou deux navettes de coulissement disposées dans des rails de coulissement d'une baie vitrée. Ce ou ces câbles sont les éléments qui transmettent l'énergie de traction/compression du motoréducteur à la ou les navettes pour mettre en mouvement le déplacement du panneau mobile. Selon le cas de figure, le système met en oeuvre une ou deux gaines de câble (brin actif) en liaison avec les rails et une ou deux gaines qui stockent et protègent le surplus de câble (brin mort).

Le mode de réalisation décrit ci-dessus s'applique à une baie vitrée de toit ouvrant de véhicule. Il pourrait s'agir d'une baie mise en oeuvre sur une paroi latérale d'un véhicule automobile. Il est également évident que l'invention peut s'appliquer de la même façon à d'autres structures présentant une paroi dans laquelle est définie une baie, comme, par exemple, une caravane ou un camping-car. Il est bien sûr possible de l'adapter à tout dispositif coulissant ou autre produit en mouvement, tel un toit ouvrant ou un occulteur (store à enrouleur).

## Revendications

1. Système de manoeuvre motorisé pour un équipement de véhicule automobile comprenant un dispositif de blocage provisoire dudit système, le système de manoeuvre comprenant un pignon d'entraînement (7) d'un câble (5) destiné à être entraînée en rotation autour d'un axe (A) par un motoréducteur (2), le câble (5) portant une cannelure hélicoïdale (51) configurée pour coopérer avec la denture extérieure (71) dudit pignon d'entraînement (7) et étant agencé pour entraîner en translation au moins un élément d'actionnement de l'équipement, le pignon d'entraînement (7) et le câble (5) étant disposés dans un carter (3, 4), **caractérisé en ce que** le carter comprend une embase (4), sur laquelle sont montés le pignon d'entraînement (7) et le câble (5), et un couvercle (3) de fermeture venant se fixer sur l'embase (4), et **en ce que** le dispositif de blocage comprend un ressort de compression (6) monté sur l'embase (4) et poussant selon l'axe (A) le pignon d'entraînement (7) contre une face intérieure du couvercle (3) et des moyens de blocage du pignon d'entraînement (7) ménagés sur ladite face intérieure du couvercle (3) et coopérant avec le pignon d'entraînement (7) sous l'effet du ressort de compression (6) lorsque le motoréducteur (2) est désolidarisé du carter (3, 4).

2. Système de manoeuvre motorisé selon la revendication 1, **caractérisé en ce que** lorsque le motoréducteur (2) est solidarisé au carter (3, 4), le motoréducteur (2) déplace le pignon d'entraînement (7) suivant l'axe (A) entre une première position dans laquelle le pignon d'entraînement (7) coopère avec les moyens de blocage et une deuxième position dans laquelle le pignon d'entraînement (7) est désengagé des moyens de blocage.

3. Système de manoeuvre motorisé selon la revendication 1 ou 2, **caractérisé en ce que** le pignon d'entraînement (7) comprend une denture intérieure (72) destinée à coopérer avec un pignon intermédiaire (22) relié à l'arbre de sortie du motoréducteur (2) lorsque ce dernier est solidarisé au carter (3, 4).

4. Système de manoeuvre motorisé selon la revendication 3, **caractérisé en ce que** le pignon intermédiaire (22) est désengagé de la denture intérieure (72) du pignon d'entraînement (7) lorsque le motoréducteur (2) est désolidarisé du carter (3, 4).

5. Système de manoeuvre motorisé selon la revendication 1, **caractérisé en ce que** les moyens de blocage prennent la forme de creux (32) disposés en une couronne et destinés à recevoir un bord latéral de la denture extérieure (71) du pignon d'entraînement (7).

6. Système de manoeuvre motorisé selon l'une des revendications 1 à 5, **caractérisé en ce que** l'embase (4) comprend un logement (41) circulaire dans lequel est logé le ressort de compression (6) prenant appui à une extrémité contre le fond du logement (41) et à l'autre extrémité contre le pignon d'entraînement (7).

7. Équipement d'un véhicule automobile comprenant un système de manoeuvre motorisé selon la revendication 1.

8. Équipement selon la revendication 7, caractérisé en qu'il s'agit d'une baie vitrée ou d'un store à enrouleur.

## Patentansprüche

1. Motorisiertes Betätigungssystem für ein Kraftfahrzeug-Equipment, umfassend eine Vorrichtung zum provisorischen Blockieren des Systems, wobei das Betätigungssystem ein Ritzel (7) zum Antrieb eines Seils (5) umfasst, das dazu bestimmt ist, von einem Getriebemotor (2) rotatorisch um eine Achse (A) angetrieben zu werden, wobei das Seil (5) eine Spiralnut (51) trägt, die dazu eingerichtet ist, mit der Außenverzahnung (71) des Antriebsritzels (7) zusammenzuwirken, und wobei es dazu vorgesehen ist, mindestens ein Betätigungselement des Equipments translatorisch anzutreiben, wobei das Antriebsritzel (7) und das Seil (5) in einem Gehäuse (3, 4) angeordnet sind, **dadurch gekennzeichnet, dass** das Gehäuse einen Sockel (4), auf dem das Antriebsritzel (7) und das Seil (5) montiert sind, und einen Verschlussdeckel (3) aufweist, der auf dem Sockel (4) befestigt wird, und dass die Blockiervorrichtung eine Kompressionsfeder (6), die auf dem Sockel (4) montiert ist und das Antriebsritzel (7) entlang der Achse (A) gegen eine Innenseite des Deckels (3) drückt, und Mittel zum Blockieren des Antriebsritzels (7) umfasst, die auf der Innenseite des Deckels (3) vorgesehen sind und mit dem Antriebsritzel (7) unter der Wirkung der Kompressionsfeder (6) zusammenwirken, wenn der Getriebemotor (2) vom Gehäuse (3, 4) getrennt ist.

2. Motorisiertes Betätigungssystem nach Anspruch 1, **dadurch gekennzeichnet, dass**, wenn der Getriebemotor (2) mit dem Gehäuse (3, 4) verbunden ist, der Getriebemotor (2) das Antriebsritzel (7) zwischen einer ersten Position, in der das Antriebsritzel (7) mit den Blockiermitteln zusammenwirkt, und einer zweiten Position, in der das Antriebsritzel (7) von den Blockiermitteln gelöst ist, entlang der Achse (A) verlagert.

3. Motorisiertes Betätigungssystem nach Anspruch 1 oder 2, **dadurch gekennzeichnet, dass** das Antriebsritzel (7) eine Innenverzahnung (72) umfasst, die dazu bestimmt ist, mit einem Zwischenritzel (22) zusammenzuwirken, das mit der Ausgangswelle des Getriebemotors (2) verbunden ist, wenn letzterer mit dem Gehäuse (3, 4) verbunden ist.

4. Motorisiertes Betätigungssystem nach Anspruch 3, **dadurch gekennzeichnet, dass** das Zwischenritzel (22) von der Innenverzahnung (72) des Antriebsritzels (7) gelöst ist, wenn der Getriebemotor (2) von dem Gehäuse (3, 4) gelöst ist.

5. Motorisiertes Betätigungssystem nach Anspruch 1, **dadurch gekennzeichnet, dass** die Blockiermittel die Form von in einem Kranz angeordneten Hohlräumen (32) annehmen und dazu bestimmt sind, einen Seitenrand der Außenverzahnung (71) des Antriebsritzels (7) aufzunehmen.

6. Motorisiertes Betätigungssystem nach einem der Ansprüche 1 bis 5, **dadurch gekennzeichnet, dass** der Sockel (4) eine kreisförmige Aufnahme (41) aufweist, in welcher die Kompressionsfeder (6) angeordnet ist, die sich an einem Ende am Boden der Aufnahme (41) und am anderen Ende am Antriebsritzel (7) abstützt.

7. Kraftfahrzeug-Equipment, umfassend ein motorisiertes Betätigungssystem nach Anspruch 1.

8. Equipment nach Anspruch 7, **dadurch gekennzeichnet, dass** es sich um ein Glasfenster oder ein Abdeckrollo handelt.

## Claims

1. A motorised manoeuvring system for a device of a motor vehicle comprising an apparatus for provisionally locking said system, the manoeuvring system comprising a drive pinion (7) of a cable (5) intended to be rotated around an axis (A) by a geared motor (2), the cable (5) carrying a helical spline (51) configured to cooperate with the external toothing (71) of said drive pinion (7) and being arranged to translate at least one actuating element of the device, the drive pinion (7) and the cable (5) being disposed in a casing (3, 4), **characterised in that** the casing comprises a base (4), on which are mounted the drive pinion (7) and the cable (5), and a closure cover (3) which is fixed on the base (4), and **in that** the locking apparatus comprises a compression spring (6) mounted on the base (4) and pushing along the axis (A) the drive pinion (7) against an inner face of the cover (3) and means for locking the drive pinion (7) provided on said inner face of the cover (3) and cooperating with the drive pinion (7) under the effect of the compression spring (6) when the geared motor (2) is detached from the casing (3, 4).

2. The motorised manoeuvring system according to claim 1, **characterised in that** when the geared motor (2) is secured to the casing (3, 4), the geared motor (2) moves the drive pinion (7) along the axis (A) between a first position wherein the drive pinion (7) cooperates with the locking means and a second position wherein the drive pinion (7) is disengaged from the locking means.

3. The motorised manoeuvring system according to claim 1 or 2, **characterised in that** the drive pinion (7) comprises internal toothing (72) intended to cooperate with an intermediate pinion (22) connected to the output shaft of the geared motor (2) when the latter is secured to the casing (3, 4).

4. The motorised manoeuvring system according to claim 3, **characterised in that** the intermediate pinion (22) is disengaged from the internal toothing (72) of the drive pinion (7) when the geared motor (2) is separated from the casing (3, 4).

5. The motorised manoeuvring system according to claim 1, **characterised in that** the locking means is in the shape of recesses (32) disposed in a crown and intended to receive a side edge of the external toothing (71) of the drive pinion (7).

6. The motorised manoeuvring system according to one of claims 1 to 5, **characterised in that** the base (4) comprises a circular housing (41) in which is housed the compression spring (6) bearing at one end against the bottom of the housing (41) and at the other end against the drive pinion (7).

7. A device of a motor vehicle comprising a motorised manoeuvring system according to claim 1.

8. The device according to claim 7, **characterised in that** it is a bay window or a roller blind.
